# FASCICULE DE BREVET EUROPEEN

(11) **EP 0 068 948 B1**
(45) Date de publication et mention de la délivrance du brevet: **15.05.1985**
(21) Numéro de dépôt: 82401042.5
(22) Date de dépôt: 08.06.1982
(51) Int. Cl.: F04D 13/06

(54) **Motopompe à moteur électrique à rotor noyé**
Elektrisch angetriebene Motorpumpe mit Tauchrotor
Electrically driven motor pump with a flooded rotor

(30) Priorité: 26.06.1981 FR 8112610
(43) Date de publication de la demande: 05.01.1983
(73) Titulaire: SOCIETE ELECTRO-HYDRAULIQUE SEH, F-75379 Paris Cedex 08 (FR)
(72) Inventeur: Destelle, Jean-Jacques, F-75379 Paris Cedex 08 (FR)
(74) Mandataire: Grynwald, Albert

## Description

L'invention est relative à un groupe motopompe tel que défini dans le préambule de la revendication 1. Un tel groupe motopompe est utilisé notamment pour constituer un circulateur d'une installation de chauffage central ou d'eau sanitaire.

Avec un groupe de ce genre, le rotor du moteur électrique étant noyé, il n'est pas nécessaire d'assurer l'étanchéité entre le moteur et la pompe.

Cependant les joints ne sont pas totalement absents de la liaison entre la pompe et le moteur.

En effet, pour que le liquide dans lequel est noyé le rotor soit exempt de particules abrasives, et/ou pour éviter la sédimentation, préjudiciables au bon fonctionnement et à la durée de vie du moteur, on prévoit généralement entre pompe et moteur un moyen pour limiter les échanges de liquide entre l'enceinte de la pompe et l'enceinte du rotor. A cet effet dans une réalisation (brevet US 3 366 068) on prévoit un support porté par l'arbre et portant une surface centrée sur l'axe de l'arbre et transversale à ce dernier qui est appliquée grâce à un ressort contre une autre surface.

L'invention permet de se passer de ressort.

Le groupe motopompe selon l'invention est caractérisé en ce que cette surface est appliquée, uniquement grâce à la poussée axiale résultant du fonctionnement de la pompe, contre une surface stationnaire correspondante, par exemple solidaire de la paroi de séparation entre la pompe et le moteur.

La pression axiale étant ainsi exercée par le fonctionnement même de la pompe il n'est pas nécessaire de prévoir de ressort pour exercer cette pression. En outre l'invention permet de se passer des moyens de butée prévus pour encaisser la poussée axiale due au fonctionnement de la pompe et disposés à l'intérieur du moteur, car dans le groupe selon l'invention ces moyens de butée sont formés par les surfaces transversales en contact.

Le remplissage du moteur par le liquide est obtenu à l'arrêt car, dans cette condition il n'y a pas de poussée axiale et il apparaît un interstice entre les surfaces normalement en contact qui est suffisant pour assurer un remplissage rapide. Ce remplissage peut également être obtenu même lorsque les surfaces sont en contact en raison des fuites inévitables.

D'autres caractéristiques de l'invention apparaîtront avec la description de certains de ses modes de réalisation, celle-ci étant effectuée en se référant aux dessins ci-annexés sur lesquels :
la figure 1 est une vue schématique en coupe axiale d'une partie d'un groupe motopompe selon l'invention, et
la figure 2 est une vue analogue à celle de la figure 1 pour une variante.

Les exemples représentés sont des groupes motopompes constituant des circulateurs pour installation de chauffage central.

Chacun de ces groupes comprend une pompe 1 proprement dite pour faire circuler de l'eau dans les canalisations de l'installation et un moteur électrique 2 asynchrone monophasé avec un rotor 3 monté sur un arbre 4 et entraînant la pompe 1.

Le rotor 3 est enfermé dans un boîtier 5 dont une extrémité est montée à étanchéité, grâce à un joint 6, sur un manchon 7 prolongé à l'extérieur du boîtiers par une paroi8 perpendiculaire à l'axe 9 de l'arbre et constituant, avec le manchon 7 la paroi de séparation entre l'enceinte du moteur 2 proprement dit et l'enceinte de la pompe 1. Le stator 2a est par contre à l'extérieur du boîtier 5.

Au centre du manchon 7 est monté un palier 10 traversé par l'arbre 4 et supportant ce dernier. Ce manchon 7 présente autour du palier 10, des canaux axiaux 11 pour l'introduction du liquide dans l'enceinte du rotor.

On se réfère tout d'abord à la figure 1. Dans cet exemple l'effort axial sur l'arbre 4, dû au fonctionnement de la pompe 1, s'exerce dans le sens de la flèche F c'est-à-dire du moteur vers la pompe.

L'arbre 4 porte à l'extérieur du moteur 2, c'est-à-dire du côté du manchon 7 opposé à celui qui est tourné vers le rotor 3, un disque plein 12 en une matière souple telle que du caoutchouc. Ce disque 12 présente une face plane 13 perpendiculaire à l'axe 9 et dirigée vers la pompe dans laquelle est ménagé un logement annulaire 14 pour une bague 15 en un matériau de friction tel que de l'acier, de la céramique ou du graphite, dont la surface libre 16 en saillie de la face 13 est appliquée contre une surface de contact 17 constituant la surface d'extrémité d'une autre bague 18, également en acier, céramique ou graphite, logée dans une gorge annulaire, centrée sur l'axe 9, d'un flasque 19 à bord cylindrique 20 lui-même logé dans un chambrage 21 de la paroi 8 et soudé à cette dernière.

Dans cet exemple la surface 13 du disque 12 est sensiblement coplanaire à la surface 22 de la paroi 8 qui est tournée vers la pompe.

Le flasque 19 présente une ouverture centrale 23 centrée sur l'axe 9 et de diamètre supérieur au diamètre de l'arbre 4 de manière que le liquide contenu dans la pompe puisse accéder à la bague 15 et à la bague 18.

L'application, pour obtenir l'étanchéité, de la surface 16 contre la surface 17 est obtenue par la poussée axiale s'exerçant sur l'arbre 4 dans le sens de la flèche F en raison du fonctionnement de la pompe 1.

Le remplissage du moteur 2 est obtenu à l'arrêt, lorsqu'il ne s'exerce aucune poussée axiale. Dans ce cas il se forme un léger interstice entre les bagues, ce qui autorise le passage de l'eau d'abord dans l'intervalle entre le disque 12 et le manchon 7, puis dans l'enceinte 5 en passant à travers les canaux axiaux 11 du manchon 7.

Même en fonctionnement normal il existe toujours un léger écoulement de liquide entre les surfaces en contact autorisant un transfert de liquide de la pompe vers le rotor. Ce transfert de liquide n'est pas gênant car les particules en suspension dans le liquide se trouvant dans la pompe 1 sont arrêtées par la barrière constituée par les surfaces en contact.

Au surplus le contact entre les bagues 15 et 18 limite le déplacement axial de l'arbre et il n'est donc pas nécessaire de prévoir d'autre butée à l'intérieur du moteur comme dans les groupes motopompes antérieurement connus.

Enfin la moyenne de temps de bon fonctionnement du moteur est plus importante qu'avec les groupes connus en raison de la limitation des échanges entre la pompe et l'enceinte du rotor.

Dans l'exemple de la figure 2, l'effort axial qui s'exerce sur l'arbre 4 est dans le sens de la flèche F' c'est-à-dire de la pompe 1 vers le moteur 2.

Dans cet exemple la bague 18' est disposée dans un logement 30 de la paroi 8 qui débouche sur la face 22 tournée vers la pompe. Le logement 30 présente une surface cylindrique d'axe 9 et un fond 31 parallèle à la face 22.

Le disque plein 12' entraîné par l'arbre 4 portant la bague 15' et se terminant par la surface de contact 16' perpendiculaire à l'axe 9 est, dans cet exemple, plus éloigné du moteur que dans l'exemple de la figure 1.

Le fonctionnement de ce groupe est le même que celui du groupe représenté sur la figure 1.

Dans les deux exemples on peut prévoir, en avant du manchon 7, un filtre 35 entourant l'arbre 4 et disposé dans un logement 36 de plus faible diamètre que celui, 21, logeant le rebord 20 du flasque 19 (figure 1) ou que celui, 30, logeant la bague 18' (figure 2). Ce filtre 35 étant disposé en amont des orifices 11, contribue à empêcher que les particules en suspension dans le liquide, qui auraient pu traverser l'interstice entre les bagues en contact, ne pénètrent dans l'enceinte 5 du rotor 3.

En variante la bague fixe, 18 ou 18', au lieu de constituer une pièce rapportée à la paroi 8 ou à la cuvette 19 solidaire de cette paroi, forme une pièce d'un seul tenant avec ladite cuvette (figure 1) ou avec la paroi proprement dite (figure 2), constituant ainsi un bossage du fond de la cuvette ou de la paroi.

## Revendications

1. Groupe motopompe destiné à faire circuler un liquide et comprenant une pompe entraînée par un arbre lui-même entraîné par un moteur électrique dont le boîtier du rotor est en communication avec la pompe et dont le rotor est ainsi noyé dans le liquide, et, pour limiter les échanges de liquide entre l'enceinte de la pompe (1) et l'enceinte (5) du rotor (3), dans la zone entre ces deux enceintes, un support plein (12, 12') porté par l'arbre (9) et portant une surface (16) centrée sur l'axe (9) de l'arbre (4), transversale à ce dernier, caractérisé en ce que cette surface est appliquée, uniquement grâce à la poussée axiale résultant du fonctionnement de la pompe (1), contre une surface stationnaire correspondante (17).

2. Groupe selon la revendication 1, caractérisé en ce que la surface tournante (16) fait partie d'une bague (15) logée dans le support plein (12, 12').

3. Groupe selon la revendication 1 ou 2, caractérisé en ce que la surface stationnaire (17) fait partie d'une bague (18, 18') rapportée à la paroi de séparation (8) entre la pompe et le moteur.

4. Groupe selon la revendication 2, caractérisé en ce que le support de la bague tournante (15, 15') est en une matière souple telle que du caoutchouc.

5. Groupe selon l'une quelconque des revendications précédentes, caractérisé en ce que le support (12, 12') a la forme générale d'un disque.

6. Groupe selon la revendication 2 et 3, caractérisé en ce que les bagues (15, 15' ; 18, 18') sont en une matière de friction telle que de l'acier, de la céramique ou du graphite.

7. Groupe selon l'une quelconque des revendications précédentes, caractérisé en ce que la poussée axiale (F) sur l'arbre (4) due au fonctionnement de la pompe étant dirigée du moteur vers la pompe, la surface stationnaire (17) est solidaire d'une cuvette (19, 20) présentant une ouverture centrale (23) de plus grand diamètre que celui de l'arbre (4) et un rebord (20) fixé à la paroi (8) de séparation entre les enceintes du rotor et de la pompe, la surface tournante (16) et son support (12) étant à l'intérieur de cette cuvette.

8. Groupe selon la revendication 3, caractérisé en ce que l'effort axial (F') sur l'arbre (4) étant dirigé de la pompe vers le moteur, la bague stationnaire (18') est disposée dans un logement de la paroi de séparation (8), du côté de la face de cette dernière tournée vers la pompe (1).

9. Groupe selon l'une quelconque des revendications précédentes, caractérisé en ce qu'il comprend un filtre (35) entre le rotor (3) et les surfaces en contact.

## Claims

1. A motor-pump assembly conceived to make a liquid circulate and comprising a pump driven by a shaft which is itself driven by an electric motor, the rotor casing of this motor communicating with the pump, the rotor of this motor being thus immerged in the liquid, and comprising a solid support (12, 12') for limiting the liquid exchanges between the pump case (1) and the rotor (3) case (5), in the zone between these two cases, this solid support being carried by the shaft (4) and carrying a surface (16) which is centered on the axis (9) of the shaft (4) and is located transversally to the latter, characterized in that this surface is applied against a corresponding stationary surface (17) only by means of the axial pressure resulting from the operation of the pump (1).

2. An assembly according to claim 1, characterized in that the rotating surface (16) is part of a ring (15) located in the solid support (12, 12').

3. An assembly according to claims 1 or 2, characterized in that the stationary surface (17) is part of a ring (18, 18') attached to the separation wall (8) between the pump and the motor.

4. An assembly according to claim 2, characterized in that the support of the rotating ring (15, 15') is made of an elastic material such as caoutchouc.

5. An assembly according to any one of the preceding claims, characterized in that the support (12, 12') has the general from of a disk.

6. An assembly according to claims 2 and 3, characterized in that the rings (15, 15 ; 18, 18') are made of a friction material such as steel, ceramics, or graphite.

7. An assembly according to any one of the preceding claims, characterized in that, the axial pressure (F) on the shaft (4) due to the operation of the pump being directed from the motor towards the pump, the stationary surface (17) is integral with a box (19, 20) presenting a central opening (23) of a diameter which is larger than that of the shaft (4), and a rim (20) fixed to the separation wall (8) between the cases of the rotor and of the pump, the rotating surface (16) and its support (12) being located inside said box.

8. An assembly according to claim 3, characterized in that, the axial pressure (F) on the shaft (4) being directed from the pump towards the motor, the stationary ring (18') is disposed in a seat of the separation wall (8) on the side of the surface of the latter which is turned towards the pump (1).

9. An assembly according to any one of the preceding claims, characterized in that it comprises a filter (35) between the rotor (3) and the surfaces which are in contact with each other.

## Patentansprüche

1. Motorpumpenaggregat, das eine Flüssigkeit zirkulieren lassen soll, mit einer Pumpe, die von einer Welle angetrieben wird, welche selbst von einem elektrischen Motor angetrieben wird, wobei das Gehäuse des Motorrotors mit der Pumpe in Verbindung steht und dieser Rotor somit in die Flüssigkeit getaucht ist, und mit einem durchgehenden Träger (12, 12'), um den Flüssigkeitsaustausch zwischen dem Pumpengehäuse (1) und dem Gehäuse (5) des Rotors (3) in der Zone zwischen diesen beiden Gehäusen zu begrenzen, wobei dieser Träger auf der Welle (4) sitzt und eine Oberfläche (16) besitzt, die auf die Achse (9) der Welle (4) zentriert ist und quer zu dieser letzteren liegt, dadurch gekennzeichnet, daß diese Oberfläche nur aufgrund des beim Betrieb der Pumpe (1) entstehenden Drucks gegen eine entsprechende stationäre Oberfläche (17) gedrückt wird.

2. Aggregat nach Anspruch 1, dadurch gekennzeichnet, daß die drehende Oberfläche (16) Teil eines Rings (15) ist, der in dem durchgehenden Träger (12, 12') angeordnet ist.

3. Aggregat nach Anspruch 1 oder 2, dadurch gekennzeichnet, daß die stationäre Oberfläche (17) Teil eines Rings (18, 18') ist, der an der Trennwand (8) zwischen der Pumpe und dem Motor angebracht ist.

4. Aggregat nach Anspruch 2, dadurch gekennzeichnet, daß der Träger für den drehenden Ring (15, 15') aus einem biegsamen Material wie z. B. Kautschuk ist.

5. Aggregat nach einem beliebigen der vorhergehenden Ansprüche, dadurch gekennzeichnet, daß der Träger (12, 12') die allgemeine Form einer Scheibe hat.

6. Aggregat nach den Ansprüchen 2 und 3, dadurch gekennzeichnet, daß die Ringe (15, 15' ; 18, 18') aus einem Reibungsmaterial, wie z. B. Stahl, Keramik oder Graphit sind.

7. Aggregat nach einem beliebigen der vorhergehenden Ansprüche, dadurch gekennzeichnet, daß der axiale Druck (F) auf die Welle (4) aufgrund des Betriebs der Pumpe vom Motor zur Pumpe gerichtet ist und die stationäre Oberfläche (17) Bestandteil eines Tellers (19, 20) ist, der eine zentrale Öffnung (23) größeren Durchmessers als die Welle (4) und einen an der Trennwand (8) zwischen den Rotor- und Pumpengehäusen befestigten Rand (20) aufweist, wobei die drehende Oberfläche (16) und ihr Träger (12) sich im Innern dieses Tellers befinden.

8. Aggregat nach Anspruch 3, dadurch gekennzeichnet, daß der axiale Druck (F') auf die Welle von der Pumpe zum Motor gerichtet ist und der stationäre Ring (18') in einem Sitz in der Trennwand (8) auf der Seite der Trennwand, die zur Pumpe hin-gerichtet ist, angeordnet ist.

9. Aggregat nach einem beliebigen der vorhergehenden Ansprüche, dadurch gekennzeichnet, daß es ein Filter (35) zwischen dem Rotor (3) und den miteinander in Kontakt stehenden Oberflächen aufweist.
